# EUROPÄISCHE PATENTSCHRIFT

(11) **EP 1 620 684 B1**
(45) Veröffentlichungstag und Bekanntmachung des Hinweises auf die Patenterteilung: **10.10.2007**
(21) Anmeldenummer: 03729752.0
(22) Anmeldetag: 06.06.2003
(51) Int. Cl.: F25B 40/00, F25B 5/04, F25B 29/00

(54) **VERFAHREN ZUM REGELN EINES CARNOT-KREISPROZESSES SOWIE ANLAGE ZU SEINER DURCHFÜHRUNG**
METHOD FOR CONTROL OF A CARNOT CYCLE PROCESS AND PLANT FOR CARRYING OUT THE SAME
PROCEDE DE REGULATION D'UN CYCLE DE CARNOT ET INSTALLATION APPROPRIEE POUR SA MISE EN OEUVRE

(30) Priorität: 06.05.2003 CH 794032003
(43) Veröffentlichungstag der Anmeldung: 01.02.2006
(73) Patentinhaber: Kalberer, Felix, 7310 Bad Ragaz (CH)
(72) Erfinder: Kalberer, Felix, 7310 Bad Ragaz (CH)
(74) Vertreter: Schmauder, Klaus Dieter
(86) Internationale Anmeldenummer: PCT/CH2003/000361
(87) Internationale Veröffentlichungsnummer: WO 2003/106900

(56) Entgegenhaltungen:
- EP-A- 1 014 013
- WO-A-01/22011
- DE-A- 2 451 361
- DE-A- 3 442 169
- DE-A- 4 001 525
- DE-A- 19 631 914
- DE-B- 1 231 728
- GB-A- 849 158
- US-A- 3 264 837
- US-A- 5 092 138

## Beschreibung

### Technisches Gebiet

Die Erfindung betrifft ein Verfahren zum Regeln eines Carnot-Kreisprozesses gemäss Oberbegriff des Anspruches 1 sowie eine Anlage zur Durchführung des Verfahrens gemäss Oberbegriff des Anspruches 8.

Carnot-Kreisprozesse dienen zur Erzeugung von Wärme höherer Temperatur aus Wärme niederer Temperatur und umgekehrt. Die hierzu erforderlichen Anlagen sind als Wärmepumpen und Kältemaschinen bekannt. Bekannte Energiequellen sind beispielsweise: Kühl-Tiefkühlräume, Aussenluft, Erdsonden, Grundwasser usw.

### Stand der Technik

Ein Verfahren zum Regeln eines Carnot-Kreisprozesses für eine Wärmepumpe sowie eine Kältemaschine sind z.B. aus der DE 34 42 169 A bekannt. Das aus dem Verdampfer austretende gasförmige Kältemittel (Arbeitsmittel) durchströmt einen inneren Wärmeaustauscher, in dem das gasförmige Kältemittel überhitzt und das Kondensat unterkühlt werden. Der Verdampfer und der Kondensator und vor allem der innere Wärmetauscher werden dabei derart ausgelegt, dass die Überhitzung ausschliesslich und die Unterkühlung nahezu ausschliesslich in dem inneren Wärmetauscher erfolgen. Die Überhitzung wird dabei so gross gehalten, dass die Temperatur des Kältemittels nach dem Verdichten einen vorgegebenen Maximalwert erreicht. Hierzu wird der Öffnungsquerschnitt des Expansionsventils in Abhängigkeit von der Temperatur des Kältemittels nach dem Verdichter und/oder nach dem Zustand des Kältemittels am Verdampfer-Austritt geregelt. Nachteilig ist es, dass mit dieser Einrichtung die angestrebte Unterkühlung eine massive Überhitzung des Sauggases im inneren Wärmetauscher verursacht, wodurch das Verdichterschmieröl bei zu hohen Temperaturen zur Verkokung neigt und je nach Verdichterbauart die Wicklungskühlung des Antriebsmotors nicht mehr vollständig gewährleistet werden kann. Eine optimale Leistungssteigerung ist nicht möglich.

Dokument GB-A-849 158 offenbart ein Verfahren gemäß dem Oberbegriff Von Anspruch 1.

### Darstellung der Erfindung

Aufgabe der Erfindung ist es, ein Verfahren zum Regeln eines Carnot-Kreisprozesses sowie eine Anlage zu dessen Durchführung weiter zu verbessern.

Die gestellte Aufgabe wird erfindungsgemäss gelöst:
a) bei dem eingangs genannten Verfahren durch die kennzeichnenden Merkmale des Anspruches 1;
b) bei der eingangs genannten Anlage durch die kennzeichnenden Merkmale des Anspruches 8.

Man hat in überraschender Weise herausgefunden, dass sich die Leistung des Carnot-Kreisprozesses und der Anlage zu dessen Durchführung wesentlich verbessern lässt und dies bei gleichzeitig stabilen Kreislaufverhältnissen, wenn der innere Wärmetauscher als mehrpassiger Zusatzverdampfer ausgebildet ist, in dem ein Teil der gesamten Verdampfung des Arbeitsmittels stattfindet. Dadurch kann die Wärmemenge des aus dem Kondensator austretenden kondensierten Arbeitsmittels wesentlich besser genutzt werden, als dies bei einem ausschliesslich auf die Überhitzung ausgelegten inneren Wärmetauscher möglich ist. Dies führt dazu, dass einerseits der Verdampfungsprozess wesentlich verbessert wird und andererseits das kondensierte Arbeitsmittel sehr weit, d.h. praktisch bis auf die Verdampfungstemperatur abgekühlt werden kann, so dass es im Verdampfer sofort zur Wärmeaufnahme zur Verfügung steht. Dies hat wiederum zur Folge, dass das Niveau der Temperatur und des Druckes des Arbeitsmittels beim Verdampfen gegenüber der Lösung nach dem Stand der Technik angehoben werden kann, ohne eine grosse Überhitzung des Sauggases in Kauf nehmen zu müssen. Die Überhitzung kann auf einem Minimum gehalten werden, wodurch stabile Verhältnisse des Carnot-Kreisprozesses beibehalten werden können. Der merkliche Niveau - Anstieg der Temperatur und des Druckes des Dampfes einerseits und die Abkühlung des Arbeitsmittels vor dessen Eintritt in den Verdampfer andererseits ermöglichen eine wesentliche Leistungssteigerung des Carnot-Kreisprozesses, da mehr Arbeitsmittel verdampft und der Verdichter weniger Druckunterschiede zwischen Verdampfen und Kondensieren überwinden muss. Es wird also soviel Energie wie möglich durch den Verdampfungsprozess aus dem Verdampfer und dem Nachverdampfer herausgeholt, um sowenig wie möglich Antriebsenergie für den Verdichter zu benötigen. Damit benötigt der Verdichter weniger Strom obwohl mehr Sauggas gefördert wird. Je nach den im Einzelfall vorliegenden Bedingungen kann die Leistungssteigerung 10 bis 30 % betragen kann.

Vorteilhafte Ausgestaltungen des Verfahrens sind in den Ansprüchen 2 bis 7 und bezüglich der Anlage in den Ansprüchen 9 bis 15 angegeben.

Besonders vorteilhafte Ergebnisse erhält man, wenn gemäss Anspruch 2 im Zusatzverdampfer 10 bis 30 %, vorzugsweise 15 bis 25 %, insbesondere 20 % der gesamten Verdampfung des Arbeitsmittels stattfindet.

Jede Abkühlung des kondensierten Arbeitsmittels bringt eine Verbesserung der Leistung der Anlage besonders vorteilhaft ist es jedoch, wenn gemäss Anspruch 2 das kondensierte Arbeitsmittel in dem Zusatzverdampfer bis ungefähr auf die Verdampfungstemperatur abgekühlt wird.

Eine besonders einfache Lösung der Regelung des Carnot-Kreisprozesses beschreibt Anspruch 4, wonach man ein thermostatisches Expansionsventil verwendet und dieses anhand des Druckes des Arbeitsmittels vor oder nach dem Zusatzverdampfer und der Temperatur des Arbeitsmittels zwischen dem Zusatzverdampfer und dem Verdichter regelt. Diese Daten können dann unmittelbar an das thermostatische Expansionsventil weiter gegeben werden und den Carnot-Kreisprozess regeln. Eine subtilere Regelung ist möglich, wenn nach Anspruch 5 eine Regeleinheit verwendet wird, die ein elektronisches Expansionsventil regelt, wobei man die Regeleinheit mindestens anhand eines Druckfühlers vor oder nach dem Zusatzverdampfer sowie der Temperatur des Arbeitsmittels zwischen dem Zusatzverdampfer und dem Verdichter regelt. Diese Regelung lässt sich verfeinern, wenn man gemäss Anspruch 6 die Regeleinheit zusätzlich anhand der Temperatur und/oder des Druckes des Arbeitsmittels zwischen dem Verdampfer und dem Zusatzverdampfer regelt. Vorteilhaft ist auch eine Weiterbildung nach Anspruch 7, wonach man die Regeleinheit zusätzlich anhand der Temperatur des Arbeitsmittels zwischen dem Verdichter und dem Kondensator regelt.

Die oben beschriebenen regelungstechnischen Merkmale lassen sich bei einer Anlage zur Durchführung des Verfahrens, insbesondere einer Wärmepumpe durch konstruktive Merkmale erzielen. Eine anteilige Verdampfung des Arbeitsmittels im mehrpassigen Zusatzverdampfer erzielt man, in dem der Zusatzverdampfer eine entsprechend grosse Wärmetauscherfläche aufweist. Bevorzugt ist die Ausbildung nach Anspruch 9, wonach der Zusatzverdampfer 10 bis 30 %, vorzugsweise 15 bis 25 %, insbesondere 20 % der Wärmetauscherfläche des Verdampfers aufweist.

Die einfachste Regelung der Anlage ist nach Anspruch 10 dadurch gegeben, dass das Expansionsventil thermostatisch ausgebildet ist und mittels eines zwischen dem Zusatzverdampfer und dem Verdichter angeordneten Temperaturfühlers einerseits und einer vor oder nach dem Zusatzverdampfer angeordneten Druckleitung andererseits geregelt wird. Eine zweckmässige Ausgestaltung der Anlage beschreibt Anspruch 11, wonach parallel zum Expansionsventil ein zweites Expansionsventil angeordnet ist, welches von einer Druckleitung und einem Temperaturfühler regelbar ist, die zwischen dem Verdampfer und dem Zusatzverdampfer angeordnet sind, wobei das erste Expansionsventil von einer Druckleitung und einem Temperaturfühler regelbar ist, die zwischen dem Zusatzverdampfer und dem Verdichter angeordnet sind. Es kann weiter zweckmässig sein, die Anlage nach Anspruch 12 auszugestalten, wonach zusätzlich zum Expansionsventil ein zweites Expansionsventil angeordnet ist, dessen Ausgang mit einer Leitung zwischen dem Verdampfer und dem Zusatzverdampfer verbunden ist und welches von einer Druckleitung und einem Temperaturfühler regelbar ist, die zwischen dem Zusatzverdampfer und dem Verdichter angeordnet sind, wobei das erste Expansionsventil von einer Druckleitung und einem Temperaturfühler regelbar ist, die zwischen dem Verdampfer und dem Zusatzverdampfer angeordnet sind. Durch diese Ausgestaltung ist es möglich, eine Teilmenge des kondensierten Arbeitsmittels unter Umgehung des Verdampfers direkt dem Zusatzverdampfer zuzuführen.

Eine subtilere Regelung lässt sich erzielen, wenn die Anlage nach Anspruch 13 mit einer elektronischen Regeleinheit versehen ist, die vorzugsweise rechnergesteuert ist. Dies erfordert ein ebenfalls elektronisch steuerbares Expansionsventil. An der Regeleinheit ist ein Temperaturfühler angeschlossen, der zwischen dem Zusatzverdampfer und dem Verdichter liegt. Ferner kann ein vor und/oder nach dem Zusatzverdampfer angeordneter Druckfühler die Regeleigenschaften der Regeleinheit verbessern. Eine weitere Verfeinerung des Regelsystems ergibt sich, wenn an der Regeleinheit nach Anspruch 14 mindestens einer der folgenden Druck- und/oder Temperaturfühler angeschlossen sind/ist:
a) zwischen dem Verdichter und dem Kondensator
b) zwischen dem Verdampfer und dem Zusatzverdampfer.

Das erfindungsgemässe optimierte Regel-Verfahren eines Carnot-Kreisprozesses entfaltet seine Vorteile generell bei Kältemaschinen wie bei Wärmepumpen, wobei letztere gemäss Anspruch 15 besonders bevorzugt sind.

### Kurze Beschreibung der Zeichnungen

Als Wärmepumpen ausgestaltete Ausführungsbeispiele der Erfindung werden nachfolgend anhand der Zeichnungen näher beschrieben, dabei zeigen:
- Figur 1: das Blockschema einer ersten Wärmepumpe;
- Figur 2: das Temperatur-Diagramm der Wärmepumpe der Figur 1;
- Figur 3: das Druck-Diagramm der Wärmepumpe der Figur 1;
- Figur 4: das Blockschema einer zweiten Wärmepumpe;
- Figur 5: das Blockschema einer dritten Wärmepumpe;
- Figur 6: das Blockschema einer vierten Wärmepumpe.

### Wege zur Ausführung der Erfindung

Die in den Figuren 1, 4, 5 und 6 dargestellten Wärmepumpen enthalten jeweils einen Arbeitsmittelkreislauf 10, in dem ein Verdampfer 12, ein Zusatzverdampfer 14, ein Verdichter 16, ein Kondensator 18 sowie ein Expansionsventil 20 über Leitungen 10a,10b,10c,10d,10e und 10f miteinander verbunden sind. Die Leitungen 10f,10a,10b bilden die Sauggasseite des Kreisprozesses mit Niederdruck und die Leitungen 10c,10d,10e bilden die Heissgasseite, die unter Hochdruck steht. Die Primärseiten des Verdampfers 12, des Zusatzverdampfers 14 und des Kondensators 18 sind jeweils mit P bezeichnet und die Sekundärseiten mit S, die als Zusatz zum jeweiligen Bezugszeichen verwendet werden.

An der Primärseite 12P des Verdampfers 12 sind die Zuleitung 22 und die Ableitung 24 einer nicht näher dargestellten Wärmequelle angeschlossen. Eine solche Wärmequelle kann als Wärmeträger ein Fluid, wie beispielsweise Wasser, oder ein Gas, wie beispielsweise Luft, aufweisen. Es kommen die verschiedensten Wärmequellen in Frage, wie z.B. die Abluft eines Gebäudes oder das Wasser einer Erdsonde und dergleichen. Die Sekundärseite 12S des Verdampfers 12 ist über die Leitung 10a mit der Sekundärseite 14S des Zusatzverdampfers 14 verbunden, die ihrerseits über die Leitung 10b an den Verdichter 16 angeschlossen ist. Die Leitung 10c führt zur Primärseite 18P des Kondensators 18, dessen Sekundärseite 18S über die Zuleitung 26 und die Ableitung 28 mit einem nicht näher dargestellten Wärmeverbraucher beispielsweise einer Heizanlage verbunden ist. Die Primärseite 18P des Kondensators 18 ist über die Leitung 10a an die Primärseite 14P des Zusatzverdampfers 14 angeschlossen. Von dort führt die Leitung 10e zum Expansionsventil 20, das wiederum über die Leitung 10f mit der Sekundärseite 12S des Verdampfers 12 verbunden ist.

Zum Regeln des Carnot-Kreisprozesses dieser Wärmepumpe ist gemäss dem Ausführungsbeispiel der Figur 1 das Expansionsventil 20 als thermostatisches Expansionsventil ausgebildet und über eine Leitung 30 mit einem Temperaturfühler 32 verbunden, der nach dem Zusatzverdampfer 14 in der Leitung 10b zum Verdichter 16 angeordnet ist. An der Leitung 10b ist auch eine Druckleitung 34 angeschlossen, die zum Expansionsventil 20 führt und zum Steuern einer Membrane des Expansionsventils dient. Da der Druck vor und nach dem Zusatzverdampfer 14 annähernd gleich ist, kann die Druckleitung 34 auch an die Leitung 10a vor dem Zusatzverdampfer 14 angeschlossen werden, wie dies die gestrichelte Leitung 34a andeutet. Der Zusatzverdampfer 14 ist als mehrpassiger, zum Beispiel mehrkanaliger Zusatzverdampfer ausgestaltet und so dimensioniert, dass er 10 bis 30 %, vorzugsweise 15 bis 25 % der gesamten Verdampfung des Arbeitsmittels bewerkstelligt. Der Verdampfer und der Zusatzverdampfer sind zweckmässiger Weise gleich als mehrpassige Verdampfer ausgestaltet, wobei der Zusatzverdampfer 14 entsprechend der zu erstellenden Verdampfung 10 bis 30 %, vorzugsweise 15 bis 25 % der Wärmetauscherfläche des Verdampfers 12 aufweist.

Die Wirkungsweise und die Regelung des Carnot-Kreisprozesses der Wärmepumpe der Figur 1 wird nachfolgend anhand der Zustanddiagramme 1 a-1-2-3a-3-4-1 des Temperatur-Diagramms der Figur 2 und des Druck-Diagramms der Figur 3 näher beschrieben. Als Wärmequelle für die Wärmepumpe der Figur 1 dient z.B. Grundwasser, das mit der Temperatur T1 = 10° C in die Primärseite 12P des Verdampfers 12 eintritt und diesen mit der Temperatur T2 = 6° C verlässt. Auf der Sekundärseite 12S des Verdampfers 12 tritt ein Arbeitsmittel, das z.B. das Mehrstoff-Kältemittel R407c ist, mit einer Temperatur von T3 = 2° C ein und wird dort auf die Temperatur T4 = 3° C erwärmt. Im Zusatzverdampfer 14 wird das im Verdampfer 12 teilweise verdampfte Arbeitsmittel vollständig verdampft und von der Temperatur T4 = 3° C auf die Temperatur T5 = 7° C angehoben. Diese Temperaturerhöhung wird durch das aus der Primärseite 18P des Kondensators 18 mit der Temperatur T7 = 31 ° C austretende kondensierte Arbeitsmittel erreicht, welches in der Primärseite 14P des Zusatzverdampfer 14 auf die Temperatur T8 = 12° C abgekühlt wird. Durch die Expansion des kondensierten Arbeitsmittels am Expansionsventil 20 kühlt das Arbeitsmittel weiter von T8 = 12° C auf T3 = 2° C ab, die der Verdampfungstemperatur entspricht. Damit nimmt das Kältemittel sofort Wärme aus der Quelle auf. Falls der Temperaturfühler 32 eine zu grosse Überhitzung feststellt, die mit keinem Druckanstieg verbunden ist, so wird das Expansionsventil 12 über die Druckleitung 34 angesteuert und geöffnet, wodurch mehr Arbeitsmittel in den Verdampfer 12 eintritt und die Temperatur des verdampften Arbeitsmittels absenkt bis der eingestellte Wert an der Sauggasseite der Leitungen 10a,10b bis zum Verdichter 16 erreicht ist. Dadurch wird eine übermässige Überhitzung des Sauggases und damit des Verdichters 16 vermieden, das heisst, die Überhitzung des Sauggases kann auf einem minimalen Wert von 6 bis 7 K gehalten werden.

Die Eckdaten der Wärmepumpe der Figuren 1 bis 3 sind beispielsweise:

| Arbeitsmittel | R 407c | | |
|---|---|---|---|
| Fläche des Verdampfers 12 | | 5 | m² |
| Fläche des Zusatzverdampfers 14 | | 1 | m² |
| Leistung des Verdampfers 12 | | 16,3 | kW |
| Leistung des Zusatzverdampfers 14 | | 2,8 | kW |
| Temperatur des Quellwassers | T1 | 10 | °C |
| | T2 | 6 | °C |
| Temperatur des Arbeitsmittels | T3 | 2 | °C |
| | T4 | 3 | °C |
| | T5 | 7 | °C |
| | T6 | 65 | °C |
| | T7 | 31 | °C |
| | T8 | 12 | °C |
| Temperatur des Wärmeverbrauchers | T9 | 30 | °C |
| | T10 | 37 | °C |

Beim Ausführungsbeispiel der Figur 4 ist neben dem ersten Expansionsventil 20 parallel dazu ein zweites Expansionsventil 20a angeordnet, das über eine Leitung 36 mit einem Temperaturfühler 38 in der Leitung 10a zwischen dem Verdampfer 12 und dem Zusatzverdampfer 14 angeschlossen ist. Eine Druckleitung 40 verbindet die Leitung 10a mit dem Expansionsventil 20a. Dieses zusätzliche Expansionsventil 20a dient zur zusätzlichen Steuerung der Wärmepumpe anhand der Daten des Verdampfers 12, wobei dann gleichzeitig auch die Zuführung des Arbeitsmittels zum Verdampfer 12 gesteuert wird.

Beim Ausführungsbeispiel der Figur 5 ist zusätzlich zum Expansionsventil 20 ein weiteres Expansionsventil 20b parallel geschaltet, dessen Ausgang über die Leitung 42 nicht mit dem Verdampfer 12 verbunden ist, sondern mit der Verbindungsleitung 10a zwischen dem Verdampfer 12 und dem Zusatzverdampfer 14. Dieses Expansionsventil 20b wird über die Leitung 30a vom Temperaturfühler 32 nach dem Zusatzverdampfer 14 und der Druckleitung 34a, die ebenfalls nach dem Zusatzverdampfer 14 angeschlossen ist, gesteuert. Bei einer zu starken Überhitzung des verdampften Arbeitsmittels in der Leitung 10b öffnet das Expansionsventil 20b und führt Arbeitsmittel direkt in die Verbindungsleitung 10a zum Zusatzverdampfer 14, um die Überhitzungs-Temperatur zu senken. Das erste Expansionsventil 20 steuert den Arbeitsmittelzulauf zur Sekundärseite 12S des Verdampfers 12 über die Leitung 10f. Zur Steuerung ist das Expansionsventil 20 über eine Leitung 44 mit einem Temperaturfühler 46 in der Leitung 10a vom Verdampfer 12 zum Zusatzverdampfer 14 verbunden. Eine Druckleitung 48 stellt die Verbindung von der Leitung 10a zum Expansionsventil 20 her, so dass das Expansionsventil 20 auf den Betriebszustand in der Leitung 10a, also unmittelbar nach dem Verdampfer 12 anspricht.

Die Figur 6 zeigt eine Wärmepumpe mit einer elektronischen Regeleinheit 50, die vorzugsweise Computer gesteuert ist. Diese Regeleinheit steuert das Expansionsventil 20c über die Leitung 52. Die zur Regelung erforderlichen Daten erhält die Regeleinheit 50 über einen Temperaturfühler 54 in der Leitung 10b nach dem Zusatzverdampfer 14 über die Leitung 56. Nach dem Verdichter 16 ist ein weiterer Temperaturfühler 58 über die Leitung 60 an der Regeleinheit 50 angeschlossen. In der Leitung 10d zwischen dem Kondensator 18 und dem Zusatzverdampfer 14 ist ein weiterer Temperaturfühler 62 angeordnet, der über die Leitung 64 mit der Regeleinheit 50 verbunden ist. In der Leitung 10e zwischen dem Zusatzverdampfer 14 und dem Expansionsventil 20c ist schliesslich ein weiterer Temperaturfühler 66 angeordnet und über die Leitung 68 mit der Regeleinheit 50 verbunden. In der Leitung 10a zwischen dem Verdampfer 12 und dem Zusatzverdampfer 14 ist wiederum ein Temperaturfühler 70 angeschlossen, der über die Leitung 72 mit der Regeleinheit 50 verbunden ist. Ferner ist ein Druckfühler 74 und/oder 74a in der Leitung 10a und/oder der Leitung 10b, das heisst also vor und/oder nach dem Zusatzverdampfer 14 vorhanden, der über die Leitung 76 und/oder 76a mit der Regeleinheit 50 verbunden ist. Dadurch ist eine subtile Regelung der Wärmepumpe anhand zahlreicher Parameter längs des Arbeitsmittelkreislaufs möglich, die einerseits eine Regelung in engen Grenzen gestattet und sich andererseits sehr schnell an veränderte Daten anpasst. Dies ist insbesondere bei Wärmequellen von Bedeutung, die starke Schwankungen und/oder einen geringen Energiegehalt aufweisen, wie dies beispielsweise für Luft der Fall ist.

Die Temperatur- und Druckverhältnisse bei den Ausführungsbeispielen gemäss den Figuren 4 bis 6 entsprechen jenen des Ausführungsbeispieles der Figuren 1 bis 3. Im Gegensatz zur thermostatischen Regelung des Expansionsventils gemäss den Figuren 1 bis 5, bei denen die Überhitzung des Sauggases auf 6 bis 7 K gehalten werden kann, ist mit der elektronischen Regelung gemäss dem Ausführungsbeispiel der Figur 6 eine subtilere Regelung möglich, die eine Reduzierung der Überhitzung auf 4 K ermöglicht. Andererseits gestattet die elektronische Regelung auch eine Anhebung der Überhitzung beispielsweise von 4 K auf 15 K, wenn beim Verbraucher heisseres Wasser von beispielsweise 60° C aus einer Quelle von 10° C gewünscht wird und dabei die höheren Heissgastemperaturen nutzbringend bei einer Speicher-Schichtladung Verwendung finden, in dem die Wassertemperatur aus dem Kondensator um 8 K höher liegen als die Kondensationstemperatur.

Mit der erfindungsgemässen Regelung des Carnot-Kreisprozesses ist es möglich, das Arbeitsmittel im Zusatzverdampfer bis an die Verdampfungstemperatur abzukühlen, das heisst beispielsweise um mindestens 20 K, was einer Steigerung der Leistung um mindestens 12 bis 15% entspricht. Das bis nahe an die Verdampfungstemperatur abgekühlte Arbeitsmittel bringt keine Energie in den Verdampfer, sondern die gesamte Verdampferfläche holt die notwendige Verdampfungsenergie von der zur Verfügung stehenden Wärmequelle. Dies steht ganz im Gegensatz zu dem aus der DE 34 42 169 A bekannten Sauggaserhitzer, der das Arbeitsmittel bestenfalls um 3 bis 8 K abkühlen kann, was bestenfalls einer Steigerung der Leistung um 2 bis 4 % entspricht. Daraus resultiert eine Leistungssteigerung der erfindungsgemässen Regelung beziehungsweise Anlage von mindestens 12 bis 15 % gegenüber der Lösung nach dem Stand der Technik.

### Bezugszeichenliste

- 10: Arbeitskreislauf
- 10a: Leitung
- 10b: Leitung
- 10c: Leitung
- 10d: Leitung
- 10e: Leitung
- 10f: Leitung
- 12: Verdampfer
- 14: Zusatzverdampfer
- 16: Verdichter
- 18: Kondensator
- 20: Expansionsventil
- 20a: Expansionsventil
- 20b: Expansionsventil
- 20c: Expansionsventil
- 22: Zuleitung
- 24: Ableitung
- 26: Zuleitung
- 28: Ableitung
- 30: Leitung
- 30a: Leitung
- 32: Temperaturfühler
- 34: Druckleitung
- 34a: Druckleitung
- 36: Leitung
- 38: Temperaturfühler
- 40: Druckleitung
- 42: Leitung
- 44: Leitung
- 46: Temperatur
- 48: Druckleitung
- 50: Regeleinheit
- 52: Leitung
- 54: Temperaturfühler
- 56: Leitung
- 58: Temperaturfühler
- 60: Leitung
- 62: Temperaturfühler
- 64: Leitung
- 66: Temperaturfühler
- 68: Leitung
- 70: Temperaturfühler
- 72: Leitung
- 74: Druckfühler
- 74a: Druckfühler
- 76: Leitung
- 76a: Leitung

## Patentansprüche

1. Verfahren zum Regeln eines Carnot-Kreisprozesses einer Anlage, wobei in einem Arbeitsmittelkreislauf mindestens Folgendes angeordnet ist: ein Verdichter (16), ein Kondensator (18), ein Expansionsventil (20,20a,20b,20c) und ein Verdampfer (12) sowie ein innerer Wärmetauscher (14), der von dem aus dem Kondensator (18) austretenden kondensierten Arbeitsmittel und von dem aus dem Verdampfer (12) austretenden Arbeitsmittel durchströmt wird und in dem das gasförmige Arbeitsmittel überhitzt und das kondensierte Arbeitsmittel unterkühlt werden, wobei die Überhitzung des Arbeitsmittels mittels des Expansionsventils (20,20a,20b,20c) geregelt wird, **dadurch gekennzeichnet, dass** man 10 bis 30 % der gesamten Verdampfung des Arbeitsmittels in dem als mehrpassigen Zusatzverdampfer (14) ausgebildeten inneren Wärmetauscher durchführt.

2. Verfahren nach Anspruch 1, **dadurch gekennzeichnet, dass** man 15 bis 25 % der gesamten Verdampfung des Arbeitsmittels im Zusatzverdampfer (14) durchführt.

3. Verfahren nach Anspruch 1 oder 2, **dadurch gekennzeichnet, dass** man das kondensierte Arbeitsmittel in dem Zusatzverdampfer (14) bis ungefähr auf seine Verdampfungstemperatur abkühlt.

4. Verfahren nach einem der Ansprüche 1 bis 3, **dadurch gekennzeichnet, dass** man ein thermostatisches Expansionsventil (20,20a,20b) verwendet und dieses anhand des Druckes des Arbeitsmittels vor oder nach dem Zusatzverdampfer (14) und der Temperatur des Arbeitsmittels zwischen dem Zusatzverdampfer (14) und dem Verdichter (16) regelt.

5. Verfahren nach einem der Ansprüche 1 bis 3, **dadurch gekennzeichnet, dass** man ein durch eine Regeleinheit (50) geregeltes Expansionsventil (20c) verwendet, wobei man die Regeleinheit mindestens anhand eines Druckfühlers (74,74a) vor oder nach dem Zusatzverdampfer (14) sowie der Temperatur des Arbeitsmittels zwischen dem Zusatzverdampfer (14) und dem Verdichter (16) regelt.

6. Verfahren nach Anspruch 5, **dadurch gekennzeichnet, dass** man die Regeleinheit (50) zusätzlich anhand der Temperatur und/oder des Druckes des Arbeitsmittels zwischen dem Verdampfer (12) und dem Zusatzverdampfer (14) regelt.

7. Verfahren nach Anspruch 5 oder 6, **dadurch gekennzeichnet, dass** man die Regeleinheit (50) zusätzlich anhand der Temperatur und/oder des Druckes des Arbeitsmittels zwischen dem Verdichter (16) und dem Kondensator (18) regelt.

8. Anlage zur Durchführung des Verfahrens nach einem der Ansprüche 1 bis 7, mit einem Arbeitsmittelkreislauf, in dem mindestens Folgendes angeordnet ist: ein Verdichter (16), ein Kondensator (18), ein Expansionsventil (20,20a,20b,20c) und ein Verdampfer (12), sowie ein innerer Wärmetauscher (14), der von dem aus dem Kondensator (18) austretenden kondensierten Arbeitsmittel und von dem aus dem Verdampfer (12) austretenden Arbeitsmittel durchströmt wird und in dem das gasförmige Arbeitsmittel überhitzt und das kondensierte Arbeitsmittel gekühlt werden, wobei die Überhitzung des Arbeitsmittels mittels des Expansionsventils (20,20a,20b,20c) regelbar ist, **dadurch gekennzeichnet, dass** der innere Wärmetauscherflächer (14) als mehrpassiger Zusatzverdampfer ausgebildet ist, und, dass der Zusatzverdampfer (14) 10 bis 30 % der Wärmetauscherfläche des Verdampfers (12) aufweist.

9. Anlage nach Anspruch 8, **dadurch gekennzeichnet, dass** der Zusatzverdampfer (14) 15 bis 25 % der Wärmetauscherfläche des Verdampfers (12) aufweist.

10. Anlage nach Anspruch 8 oder 9, **dadurch gekennzeichnet, dass** das Expansionsventil (20,20a,20b) thermostatisch ausgebildet und mittels eines zwischen dem Zusatzverdampfer (14) und dem Verdichter (16) angeordneten Temperaturfühlers (32) und einer vor oder nach dem Zusatzverdampfer (14) angeschlossenen Druckleitung (34,34a) regelbar ist.

11. Anlage nach einem der Ansprüche 8 bis 10, **dadurch gekennzeichnet, dass** parallel zum Expansionsventil (20) ein zweites Expansionsventil (20a) angeordnet ist, welches von einer Druckleitung (40) und einem Temperaturfühler (38) regelbar ist, die zwischen dem Verdampfer (12) und dem Zusatzverdampfer (14) angeordnet sind, wobei das erste Expansionsventil (20) von einer Druckleitung (34) und einem Temperaturfühler (32) regelbar ist, die zwischen dem Zusatzverdampfer (14) und dem Verdichter (16) angeordnet sind (Figur 4).

12. Anlage nach einem der Ansprüche 8 bis 10, **dadurch gekennzeichnet, dass** zusätzlich zum Expansionsventil (20) ein zweites Expansionsventil (20b) angeordnet ist, dessen Ausgang mittels einer Leitung (42) zwischen dem Verdampfer (12) und dem Zusatzverdampfer (14) verbunden ist und welches von einer Druckleitung (34a) und einem Temperaturfühler (32) regelbar ist, die zwischen dem Zusatzverdampfer (14) und dem Verdichter (16) angeordnet sind, wobei das erste Expansionsventil (20) von einer Druckleitung (48) und einem Temperaturfühler (46) regelbar ist, die zwischen dem Verdampfer (12) und dem Zusatzverdampfer (14) angeordnet sind (Figur 5).

13. Anlage nach Anspruch 8 oder 9, **dadurch gekennzeichnet, dass** das Expansionsventil (20c) mittels einer elektronischen Regeleinheit (50) regelbar ist, an der mindestens ein zwischen dem Zusatzverdampfer (14) und dem Verdichter (16) angeordneter Temperaturfühler (54) sowie ein vor und/oder nach dem Zusatzverdampfer (14) angeordneter Druckfühler (74,74a) angeschlossen sind.

14. Anlage nach Anspruch 13, **dadurch gekennzeichnet, dass** an der Regeleinheit (50) mindestens einer der folgenden Druck- und/oder Temperaturfühler (58,70) angeschlossen sind/ist:
a) zwischen Verdichter (16) und Kondensator (18);
b) zwischen Verdampfer (12) und Zusatzverdampfer (14).

15. Anlage nach einem der Ansprüche 8 bis 14, **dadurch gekennzeichnet, dass** sie als Wärmepumpe ausgebildet ist.

## Claims

1. A method for controlling of a Carnot cycle process of a plant, wherein in a working medium cycle there are arranged at least the following: a compressor (16), a condenser (18), an expansion valve (20, 20a, 20b, 20c) and an evaporator (12) as well as an internal heat exchanger (14) that is streamed through by the condensed working medium escaping from the condenser (18) and by the working medium escaping from the evaporator (12), and in which the gaseous working medium is overheated and the condensed working medium is supercooled, wherein the overheating of the working medium is controlled by means of the expansion valve (20, 20a, 20b, 20c), **characterized in that** 10 to 30% of the total evaporation of the working medium is carried out in the internal heat exchanger configured as a multipass supplementary evaporator (14).

2. The method according to claim 1, **characterized in that** 15 to 25% of the total evaporation of the working medium is carried out in the supplementary evaporator (14).

3. The method according to claim 1 or 2, **characterized in that** the condensed working medium is cooled down to about its evaporation temperature in the supplementary evaporator (14).

4. The method according to any one of claims 1 to 3, **characterized in that** a thermostatic expansion valve (20, 20a, 20b) is used and that the same is controlled by means of the pressure of the working medium before and behind the supplementary evaporator (14) and by means of the temperature of the working medium between the supplementary evaporator (14) and the compressor (16).

5. The method according to any one of claims 1 to 3, **characterized in that** an expansion valve (20c) controlled by a controlling unit (50) is used, wherein the controlling unit is controlled by means of at least one pressure sensor (74, 74a) before or behind the supplementary evaporator (14) and by means of the temperature of the working medium between the supplementary evaporator (14) and the compressor (16).

6. The method according to claim 5, **characterized in that** the controlling unit (50) is further controlled by means of the temperature and/or the pressure of the working medium between the evaporator (12) and the supplementary evaporator (14).

7. The method according to claim 5 or 6, **characterized in that** the controlling unit (50) is further controlled by means of the temperature and/or the pressure of the working medium between the compressor (16) and the condenser (18).

8. A plant for carrying out the method according to any one of claims 1 to 7, comprising a working medium cycle, in which at least the following are arranged: a compressor (16), a condenser (18), an expansion valve (20, 20a, 20b, 20c) and an evaporator (12), as well as an internal heat exchanger (14) that is streamed through by the condensed working medium escaping from the condenser and by the working medium escaping from the evaporator (12), and in which the gaseous working medium is overheated and the condensed working medium is supercooled, wherein the overheating of the working medium is controllable by means of the expansion valve, **characterized in that** the internal heat exchanger (14) is configured as a multipass supplementary evaporator and that the supplementary evaporator (14) comprises 10 to 30% of the heat exchanger surface of the evaporator(12).

9. The plant according to claim 8, **characterized in that** the supplementary evaporator (14) comprises 15 to 25% of the heat exchanger surface of the evaporator (12).

10. The plant according to claim 8 or 9, **characterized in that** the expansion valve (20, 20a, 20b) is configured thermostatically and is controllable by means of a temperature sensor (32) arranged between the supplementary evaporator (14) and the compressor (16), and a by means of a pressure line (34, 34a) that is arranged before or behind the supplementary evaporator (14).

11. The plant according to any one of claims 8 to 10, **characterized in that** in parallel to the expansion valve (20) there is arranged a second expansion valve (20a) that is controllable by a pressure line (40) and a temperature sensor (38) that are arranged between the evaporator (12) and the supplementary evaporator (14), wherein the first expansion valve (20) is controllable by a pressure line (34) and a temperature sensor (32) that are arranged between the supplementary evaporator (14) and the compressor (16) (figure 4).

12. The plant according to any one of claims 8 to 10, **characterized in that** in addition to the expansion valve (20) there is arranged a second expansion valve (20b), the exit of which is connected by means of a line (42) between the evaporator (12) and the supplementary evaporator (14), and which is controllable by a pressure line (34a) and a temperature sensor (32) that are arranged between the supplementary evaporator (14) and the compressor (16), wherein the first expansion valve (20) is controllable by a pressure line (48) and a temperature sensor (46) that are arranged between the evaporator (12) and the supplementary evaporator (14) (figure 5) .

13. The plant according to claim 8 or 9, **characterized in that** the expansion valve (20c) is controllable by means of an electronic controlling unit (50) to which are connected at least one temperature sensor (54) arranged between the supplementary evaporator (14) and the compressor (16) and one pressure sensor (74,74a) arranged before and/or behind the supplementary evaporator (14).

14. The plant according to claim 13, **characterized in that** to the controlling unit (50) are/is connected at least one of the following pressure and/or temperature sensor (58, 70):
a) between compressor (16) and condenser (18);
b) between evaporator (12) and supplementary evaporator (14).

15. The plant according to any one of claims 8 to 14, **characterized in that** it is configured as a heat pump.

## Revendications

1. Procédé de régulation d'un cycle de Carnot d'une installation, ayant un circuit de fluide de travail comprenant au moins : un compresseur (16), un condenseur (18), une soupape de détente (20, 20a, 20b, 20c) et un évaporateur (12) ainsi qu'un échangeur thermique (14) interne traversé par le fluide de travail condensé sortant du condenseur (18) et par le fluide de travail sortant de l'évaporateur (12), et dans lequel le fluide de travail sous forme gazeuse est surchauffé et le fluide de travail condensé est sur-refroidi, sachant que la soupape de détente (20, 20a, 20b, 20c) permet de réguler la surchauffe du fluide de travail,
**caractérisé en ce qu'**
on effectue 10 à 30 % de l'évaporation complète du fluide de travail dans l'échangeur thermique interne conçu sous forme d'évaporateur supplémentaire (14) à plusieurs passes.

2. Procédé selon la revendication 1,
**caractérisé en ce qu'**
on effectue 15 à 25 % de l'évaporation complète du fluide de travail dans l'évaporateur supplémentaire (14).

3. Procédé selon la revendication 1 ou 2,
**caractérisé en ce qu'**
on refroidit le fluide de travail condensé dans l'évaporateur supplémentaire (14) approximativement jusqu'à sa température d'évaporation.

4. Procédé selon l'une quelconque des revendications 1 à 3,
**caractérisé en ce qu'**
on utilise une soupape de détente (20, 20a, 20b) thermostatique et régule celle-ci à l'aide de la pression du fluide de travail en amont ou en aval de l'évaporateur supplémentaire (14) et de la température du fluide de travail entre l'évaporateur supplémentaire (14) et le compresseur (16).

5. Procédé selon l'une quelconque des revendications 1 à 3,
**caractérisé en ce qu'**
on utilise une soupape de détente (20c) régulée par une unité de régulation (50), sachant qu'au moins un capteur de pression (74, 74a) en amont ou en aval de l'évaporateur supplémentaire (14) et de la température du fluide de travail entre l'évaporateur supplémentaire (14) et le compresseur (16) permet de réguler l'unité de régulation.

6. Procédé selon la revendication 5,
**caractérisé en ce qu'**
on régule l'unité de régulation (50) également à l'aide de la température et/ou de la pression du fluide de travail entre l'évaporateur (12) et l'évaporateur supplémentaire (14).

7. Procédé selon la revendication 5 ou 6,
**caractérisé en ce qu'**
on régule l'unité de régulation également à l'aide de la température et/ou de la pression du fluide de travail entre le compresseur (16) et le condenseur (18).

8. Installation pour la mise en oeuvre du procédé selon l'une quelconque des revendications 1 à 7, avec un circuit de fluide de travail comprenant au moins : un compresseur (16), un condenseur (18), une soupape de détente (20, 20a, 20b, 20c) et un évaporateur (12) ainsi qu'un échangeur thermique (14) interne traversé par le fluide de travail condensé sortant du condenseur (18) et par le fluide de travail sortant de l'évaporateur (12), et dans lequel le fluide de travail sous forme gazeuse est surchauffé et le fluide de travail condensé est refroidi, sachant que la soupape de détente (20, 20a, 20b, 20c) permet de réguler la surchauffe du fluide de travail,
**caractérisée en ce que**
l'échangeur thermique (14) interne est conçu comme un évaporateur supplémentaire (14) à plusieurs passes et l'évaporateur supplémentaire (14) présente 10 à 30 % de la surface d'échange thermique de l'évaporateur (12).

9. Installation selon la revendication 8,
**caractérisée en ce que**
l'évaporateur supplémentaire (14) présente 15 à 25 % de la surface d'échange thermique de l'évaporateur (12).

10. Installation selon la revendication 8 ou 9,
**caractérisée en ce que**
la soupape de détente (20, 20a, 20b) est thermostatique et peut être régulée au moyen d'un capteur de température (32) disposé entre l'évaporateur supplémentaire (14) et le compresseur (16) et par une conduite de pression (34, 34a) raccordée en amont ou en aval de l'évaporateur supplémentaire (14).

11. Installation selon l'une quelconque des revendications 8 à 10,
**caractérisée en ce que**
une deuxième soupape de détente (20a) en parallèle à la soupape de détente (20) peut être régulée par une conduite de pression (40) et un capteur de température (38) disposés entre l'évaporateur (12) et l'évaporateur supplémentaire (14), et la première soupape de détente (20) peut être régulée par une conduite de pression (34) et par un capteur de température (32) disposés entre l'évaporateur supplémentaire (14) et le compresseur (16) (figure 4).

12. Installation selon l'une quelconque des revendications 8 à 10,
**caractérisée en ce qu'**
en plus de la soupape de détente (20), une deuxième soupape de détente (20b) a sa sortie reliée au moyen d'une conduite (42) entre l'évaporateur (12) et l'évaporateur supplémentaire (14) et peut être régulée par une conduite de pression (34a) et un capteur de température (32) disposés entre l'évaporateur supplémentaire (14) et le compresseur (16), sachant que la première soupape de détente (20) peut être régulée par une conduite de pression (48) et un capteur de température (46) disposés entre l'évaporateur (12) et l'évaporateur supplémentaire (14) (figure 5).

13. Installation selon la revendication 8 ou 9,
**caractérisée en ce que**
la soupape de détente (20c) peut être régulée au moyen d'une unité de régulation électronique (50) à laquelle sont raccordés au moins un capteur de température (54) disposé entre l'évaporateur supplémentaire (14) et le compresseur (16) ainsi qu'un capteur de pression (74, 74a) disposé en aval et/ ou en amont de l'évaporateur supplémentaire (14).

14. Installation selon la revendication 13,
**caractérisée en ce que**
au moins l'un des capteurs de pression et/ou de température (58, 70) suivants est raccordé sur l'unité de régulation (50) :
a) entre le compresseur (16) et le condenseur (18) ;
b) entre l'évaporateur (12) et l'évaporateur supplémentaire (14).

15. Installation selon l'une quelconque des revendications 8 à 14,
**caractérisée en ce qu'**
elle est conçue sous forme d'une pompe à chaleur.
